# EUROPÄISCHE PATENTSCHRIFT

(11) **EP 2 811 850 B1**
(45) Veröffentlichungstag und Bekanntmachung des Hinweises auf die Patenterteilung: **26.10.2016**
(21) Anmeldenummer: 13703042.5
(22) Anmeldetag: 06.02.2013
(51) Int. Cl.: A24C 5/18, A24D 3/02

(54) **VORRICHTUNG UND VERFAHREN ZUM BILDEN MINDESTENS EINES STRANGS DER TABAK VERARBEITENDEN INDUSTRIE SOWIE VERTEILERVORRICHTUNG ZUM BESCHICKEN EINER STRANGMASCHINE**
APPARATUS AND METHOD FOR FORMING AT LEAST ONE ROD IN THE TOBACCO PROCESSING INDUSTRY AND DISTRIBUTOR DEVICE FOR LOADING A ROD MACHINE
PROCÉDÉ DE DISPOSITIF POUR FORMER AU MOINS UN BOUDIN DANS L'INDUSTRIE DE TRANSFORMATION DU TABAC AINSI QUE DISPOSITIF DISTRIBUTEUR POUR L'ALIMENTATION D'UNE MACHINE DE FORMATION DE BOUDIN

(30) Priorität: 08.02.2012 DE 102012101024
(43) Veröffentlichungstag der Anmeldung: 17.12.2014
(73) Patentinhaber: Hauni Maschinenbau GmbH, 21033 Hamburg (DE)
(72) Erfinder: KRAUSE, Matthias, 21033 Hamburg (DE); KOCH, Franz-Peter, 21493 Schwarzenbek (DE)
(74) Vertreter: Stork Bamberger
(86) Internationale Anmeldenummer: PCT/EP2013/052282
(87) Internationale Veröffentlichungsnummer: WO 2013/117566

(56) Entgegenhaltungen:
- EP-A2- 0 274 247
- WO-A1-98/36650
- WO-A1-2008/098815
- DE-A1-102006 027 365

## Beschreibung

Die Erfindung betrifft eine Vorrichtung zum Bilden mindestens eines Strangs der Tabak verarbeitenden Industrie, umfassend eine Beschleunigungsstrecke zum Fördern eines aus Fasermaterial bestehenden Produktstroms in Förderrichtung F an mindestens einen Saugstrangförderer, einen in Förderrichtung F am Ende der Beschleunigungsstrecke ausgebildeten und sich mindestens über die Breite der Beschleunigungsstrecke erstreckenden Kanal, der zu beiden Längsseiten durch eine Kanalwange begrenzt wird, mindestens einen Saugstrangförderer, wobei ein Saugband des Saugstrangförderers den Kanal nach oben hin begrenzt und in Transportrichtung T, die quer zur Förderrichtung F verläuft, angetrieben ist, sowie eine Düseneinheit, die mindestens eine in den Kanal hineinragende Düse zum Aufbringen von fließfähigen Stoffen auf das am Saugband hängende Fasermaterial umfasst.

Des Weiteren betrifft die Erfindung eine Verteilervorrichtung zum Beschicken einer Strangmaschine der Tabak verarbeitenden Industrie mit einem aus Fasermaterial bestehenden Produktstrom, umfassend in Förderrichtung F des Produktstroms ein Reservoir zum Aufnehmen des Fasermaterials, eine Fördereinrichtung zum Transportieren des Fasermaterials aus dem Reservoir in eine Transportstrecke zum Transportieren des Fasermaterials zu einem Stauschacht, den Stauschacht zur Bildung eines Vorrats des Fasermaterials, eine am Ende des Stauschachtes angeordnete Vereinzelungseinrichtung, sowie eine Vorrichtung zum Bilden mindestens eines Strangs.

Diese Offenbarung befasst sich auch mit einem Verfahren zum Bilden mindestens eines Strangs der Tabak verarbeitenden Industrie mit den Schritten: Fördern eines aus Fasermaterial bestehenden Produktstroms entlang einer Beschleunigungsstrecke in Förderrichtung F über einen sich mindestens über die Breite der Beschleunigungstrecke erstreckenden Kanal an einen Saugstrangförderer, Zuführen eines fließfähigen Stoffes mittels einer Düseneinheit auf das an einem Saugband des Saugstrangförderers hängende Fasermaterial, und Transportieren des am Saugband hängenden Fasermaterials in Transportrichtung T zum Bilden des Strangs.

Solche Vorrichtungen und Verfahren sind aus der WO 98/36650 A1 bekannt und kommen in der Tabak verarbeitenden Industrie zum Einsatz, um aus einem Produktstrom aus Fasermaterial, das aus Tabakfasern, Filtermaterialfasern oder Mischungen aus den genannten Fasern bestehen kann, mindestens einen Strang zu bilden. Dazu wird der Produktstrom mittels einer Beschleunigungsstrecke an einen oder mehrere Saugstrangförderer gefördert. Die Beschleunigungsstrecke weist eine Breite B_{B} auf, so dass der Produktstrom in dieser Breite B_{B} entlang der Beschleunigungsstrecke in Förderrichtung F gefördert wird, bis der Produktstrom durch ein Saugband des Saugstrangförderers angesaugt wird. Das Saugband ist oberhalb eines am Ende der Beschleunigungsstrecke gebildeten Kanals angeordnet, der durch seitliche Kanalwangen begrenzt ist, so dass das Fasermaterial von der Beschleunigungsstrecke zwangsgeführt durch den Kanal an das Saugband transportiert wird. Das am Saugband hängende Fasermaterial, das auch als aufgeschauertes Material bezeichnet wird, wird zum Aufbau eines Strangs in Transportrichtung T (und damit quer zur Förderrichtung F) transportiert. Der Kanal erstreckt sich in Transportrichtung T des Saugbandes mindestens über die Breite B_{B} der Beschleunigungsstrecke. Mit anderen Worten erstrecken sich die Kanalwangen quer zur Förderrichtung F, so dass diese parallel zur Transportrichtung T des Saugbandes vom Saugstrangförderer verlaufen. Eine Kanalwange, die der Beschleunigungsstrecke zugewandt ist, bildet üblicherweise die Rückseite des Kanals. Die der Beschleunigungsstrecke abgewandte Kanalwange bildet entsprechend die Vorderseite oder umgekehrt.

Üblicherweise sind solche Vorrichtungen Bestandteil einer eingangs genannten Verteilervorrichtung, mit der das den Strang bildende Material für die Strangbildung vorbereitet, also insbesondere dosiert wird. Solche Verteilervorrichtungen sind hinlänglich bekannt, weshalb diese nicht im Detail beschrieben werden.

Es ist bekannt, dass die Vorrichtung zum Bilden mindestens eines Strangs eine Düseneinheit mit mindestens einer Düse umfasst, mittels der ein fließfähiger Stoff (Flüssigkeit, Paste, Gel, Pulver oder dergleichen) direkt in den Strang eingebracht werden kann. Anders ausgedrückt wird der fließfähige Stoff direkt auf den bereits vollständig aufgebauten Strang oder eine bereits am Saugband hängende Lage des noch zu bildenden Strangs aufgebracht. Übliche fließfähige Stoffe sind z.B. Nelkenöl, Menthol, Dextrin, Stärke, Gummi Arabicum, flüssige Tabakfolie oder andere die Eigenschaften oder den Geschmack des zu bildenden Strangs beeinflussende Stoffe. Die oder jede Düse, mittels der diese Stoffe aufgesprüht werden, ragt von unten in den Kanal hinein, um den fließfähigen Stoff von unten gegen das am Saugband hängende bzw. aufgeschauerte Fasermaterial zu sprühen. Das Problem besteht nun darin, dass die oder jede Düse direkt dem aus der Beschleunigungsstrecke strömenden Produktstrom sowie den innerhalb des Kanals umher fliegenden Fasern/Partikeln des Produktstroms ausgesetzt ist, so dass die Düse bzw. der oder jeder Ausgang der Düse sehr schnell verklebt und sich damit zusetzt. In der Folge ist das Aufbringen der fließfähigen Stoffe nicht mehr gewährleistet, so dass die Vorrichtung gereinigt oder ausgetauscht werden muss.

Der Erfindung liegt damit die Aufgabe zugrunde, eine einfache und sichere Vorrichtung zum Bilden mindestens eines Strangs der Tabak verarbeitenden Industrie vorzuschlagen, mittels der das Aufbringen fließfähiger Stoffe auf den zu bildenden Strang einfach und zuverlässig gewährleistet ist. Die Aufgabe besteht weiterhin darin, eine entsprechende Verteilervorrichtung sowie ein entsprechendes Verfahren vorzuschlagen.

Diese Aufgabe wird durch eine Vorrichtung der eingangs genannten Art dadurch gelöst, dass innerhalb der Beschleunigungsstrecke in Förderrichtung F des Produktstroms vor der Düseneinheit für jeden zu bildenden Strang ein Teiler zum Aufteilen des aus der Beschleunigungsstrecke in den Kanal strömenden Produktstroms angeordnet ist, wobei der Teiler keilförmig ausgebildet ist, derart, dass sich der Teiler in Richtung der Düseneinheit verbreitert, so dass die Düseneinheit vollständig abgedeckt ist. Dieser Teiler, der den Produktstrom nicht auf mehrere zu bildende Stränge sondern innerhalb eines Strangs aufteilt, stellt sicher, dass der aus der Beschleunigungsstrecke in Förderrichtung F strömende Produktstrom an der Düseneinheit und insbesondere an der oder jeder Düse vorbei geleitet wird. Der Teiler unterbricht damit die Aufschüttung am Saugband bereichsweise. Anders ausgedrückt blockt der Teiler die Düseneinheit mit der oder jeder Düse gegenüber dem aus der Förderrichtung F strömenden Produktstrom ab, so dass die fließfähigen Stoffe - von dem aus der Förderrichtung F strömenden Produktstrom ungestört - auf den am Saugband hängenden Strang oder Lagen davon aufgesprüht werden können. Dadurch wird einerseits eine gleichmäßige Benetzung des am Saugband hängenden Fasermaterials mit dem fließfähigen Stoff erreicht und andererseits wirksam ein Zusetzen der oder jeder Düse z.B. durch Verkleben verhindert. Mit der erfindungsgemäßen konstruktiven Ausbildung wird ein sicheres und bezüglich der Verteilung gleichmäßiges Umlenken bzw. Teilen des Produktstroms ermöglicht, wodurch die Düseneinheit wirksam gegenüber dem aus der Förderrichtung F strömenden Produktstrom geschützt wird.

Eine besonders bevorzugte Ausführungsform ist dadurch gekennzeichnet, dass in Transportrichtung T des Strangs innerhalb des Kanals vor der oder jeder Düse ein Abweiserelement angeordnet ist. Das Abweiserelement, das die oder jede Düse mindestens teilweise abschirmt, verhindert, dass im Kanal umher fliegende Fasern auf die Düseneinheit bzw. die oder jede Düse treffen. Mit anderen Worten wird durch das Abweiserelement auf einfache und sichere Weise gewährleistet, dass innerhalb des Kanals umher fliegende Fasern des Fasermaterials, die noch nicht zur Bildung des Strangs bzw. der einen Tabakkuchen bildenden Lagen am Saugband hängen, an das Saugband umgelenkt werden, bevor diese die oder jede Düse erreichen. Dadurch wird der Sprühstrahl der oder jeder Düse nicht unterbrochen. Im Übrigen verhindert das Abweiserelement ein Verschmutzen der oder jeder Düse.

Vorzugsweise ist der Abstand des Abweiserelementes zum Saugband gleich oder kleiner als der Abstand der Düse zum Saugband. Das bedeutet, dass das Abweiserelement von unten gleich tief oder tiefer in den Kanal hineinragt als die Düse. Mit dieser Weiterbildung wird erreicht, dass die Abschirmung der oder jeder Düse noch effektiver ist.

In einer zweckmäßigen Weiterbildung erstreckt sich das Abweiserelement quer zur Transportrichtung T nahezu über die gesamte Breite des Kanals. Es ist selbstverständlich, dass das Abweiserelement quer zur Transportrichtung T innerhalb des Kanals mindestens die Breite der Düsen aufweist. Durch die erfindungsgemäße Weiterbildung wird jedoch sichergestellt, dass der Kanal möglichst umfassend, mit Ausnahme des am Saugband hängenden Strangs/Tabakkuchens, in Transportrichtung T für umher fliegende Fasern vor der oder jeder Düse gesperrt wird.

Eine zweckmäßige Weiterbildung der Erfindung zeichnet sich dadurch aus, dass das Abweiserelement höhenverstellbar ausgebildet ist. Damit lassen sich jeweils ein idealer Abstand zwischen dem Abweiserelement und dem Saugband bzw. dem am Saugband hängenden Strang/Tabakkuchen (aufgeschauertes Fasermaterial) einerseits sowie der Abdeckbereich der oder jeder Düse andererseits einstellen.

Vorteilhafterweise ist das Abweiserelement ein Federblech. Ein solches Federblech ermöglicht auf besonders einfache Weise das Ablenken der innerhalb des Kanals umher fliegenden Fasern auf den bereits am Saugband hängenden Strang/Tabakkuchen.

Eine weitere bevorzugte Ausführungsform ist dadurch gekennzeichnet, dass das Abweiserelement eine Andrückrolle ist. Dieses Mittel lenkt einerseits die umher fliegenden Fasern ab und drückt zusätzlich die Fasern an den Strang/Tabakkuchen, so dass der am Saugband hängende Strang/Tabakkuchen vergleichmäßigt und eingeebnet wird. Dadurch kann das nachfolgende Aufsprühen und Verteilen der fließfähigen Stoffe gleichmäßiger ausgeführt werden.

Diese Ausführungsform ist zweckmäßigerweise dadurch weitergebildet, dass die Andrückrolle angetrieben ist. Durch den aktiven Antrieb werden das Vergleichmäßigen und Einebnen noch weiter unterstützt.

Vorzugsweise ist die oder jede Düse in der Neigung verstellbar. Dadurch lässt sich der Sprühwinkel der oder jeder Düse einstellen. Die Variabilität bezüglich der Neigung der oder jeder Düse ermöglicht eine optimale Einstellung zum gleichmäßigen Aufsprühen der fließfähigen Stoffe.

Vorteilhafterweise ist die oder jede Düse in einen Düsenblock integriert, der auf der der Andrückrolle zugewandten Seite ein Schabeelement aufweist. Durch die Integration der oder jeder Düse in einen Düsenblock wird eine Stabilität für die oder jede Düse erzeugt. Des Weiteren bildet der Düsenblock eine Sperre gegen den aus der Förderrichtung F strömenden Produktstrom. Durch das Schabeelement, das sich in geringem Abstand zur Andrückrolle befindet wird einerseits die drehende Andrückrolle gereinigt und andererseits der Durchgang zwischen der Andrückrolle und dem Düsenblock gesperrt. Anders ausgedrückt bilden die Andrückrolle und der Düsenblock von unten gesehen in Förderrichtung F einen geschlossenen Bereich zum Abhalten des nachströmenden Produktstroms.

Die Aufgabe wird auch durch eine Verteilervorrichtung der eingangs genannten Art dadurch gelöst, dass die Vorrichtung zum Bilden mindestens eines Strangs nach einem der Ansprüche 1 bis 10 ausgebildet ist. Die sich daraus ergebenden Vorteile wurden bereits im Zusammenhang mit der Vorrichtung zum Bilden mindestens eines Strangs beschrieben, weshalb zur Vermeidung von Wiederholungen auf die entsprechenden Passagen verwiesen wird.

Weitere zweckmäßige und/oder vorteilhafte Merkmale und Weiterbildungen der Erfindung ergeben sich aus den Unteransprüchen und der Beschreibung. Besonders bevorzugte Ausführungsformen der Erfindung werden anhand der beigefügten Zeichnung näher erläutert. In der Zeichnung zeigt:
- Fig. 1: eine schematische Darstellung einer Vorrichtung zum Bilden eines Strangs der Tabak verarbeitenden Industrie in Seitenansicht (in Transportrichtung T des Saugstrangförderers),
- Fig. 2: die Vorrichtung gemäß Figur 1 in Schnittansicht II-II,
- Fig. 3: eine stark vereinfachte Darstellung der Vorrichtung mit einer ersten Ausführungsform eines Abweiserelementes in einer der Figur 2 entsprechenden Ansicht,
- Fig. 4: eine stark vereinfachte Darstellung der Vorrichtung mit einer weiteren Ausführungsform des Abweiserelementes in einer der Figur 2 entsprechenden Ansicht,
- Fig. 5: eine stark vereinfachte Darstellung der Vorrichtung mit einer weiteren Ausführungsform der Düseneinheit in einer der Figur 2 entsprechenden Ansicht, und
- Fig. 6: eine schematische Darstellung einer Verteilervorrichtung in Seitenansicht.

Die in der Zeichnung dargestellte Vorrichtung dient zum Bilden eines Tabakstrangs. Selbstverständlich ist die Vorrichtung auch zum Bilden von Filtersträngen oder Mischsträngen sowie zum Bilden mehrerer Stränge der genannten Art ausgebildet und eingerichtet. Die Vorrichtung zum Bilden des oder jedes Strangs der Tabak verarbeitenden Industrie kann als Einzelvorrichtung ausgebildet oder Bestandteil einer Verteilervorrichtung sein.

In der Figur 1 ist schematisch eine Vorrichtung 10 zum Bilden eines Strangs 11 dargestellt, wobei die Vorrichtung 10 eine Beschleunigungsstrecke 12 zum Fördern eines aus Fasermaterial 13 bestehenden Produktstroms 14 in Förderrichtung F an mindestens einen Saugstrangförderer 15 sowie einen in Förderrichtung F am Ende der Beschleunigungsstrecke 12 ausgebildeten und sich mindestens über die Breite B der Beschleunigungsstrecke 12 erstreckenden Kanal 16 umfasst. Das Ende der Beschleunigungstrecke 12 bezieht sich auf die Förderrichtung F, derart, dass der Produktstrom 14 aus der Beschleunigungsstrecke 12 in den Kanal 16 strömt. Der Kanal 16 ist zu beiden Längsseiten durch eine Kanalwange 17, 18 begrenzt. Die im Wesentlichen parallel zueinander liegenden Kanalwangen 17, 18 erstrecken sich quer zur Förderrichtung F und in Transportrichtung T. Des Weiteren umfasst die Vorrichtung 10 mindestens einen Saugstrangförderer 15, wobei jeder Saugstrangförderer 15 ein in Transportrichtung T angetriebenes Saugband 19 aufweist. Das Saugband 19 begrenzt den Kanal 16 nach oben hin, so dass der Kanal 16 zu drei Seiten hin begrenzt ist und von unten durch die Beschleunigungsstrecke 12 mit Fasermaterial 13 gespeist wird. Weiterhin ist eine Düseneinheit 20 Bestandteil der Vorrichtung 10. Die Düseneinheit 20 umfasst mindestens eine Düse 21 zum Aufbringen von fließfähigen Stoffen auf das am Saugband 19 hängenden Fasermaterial 13, wobei die oder jede Düse 21 von unten in den Kanal 16 hineinragt.

Solche Vorrichtungen 10 sind als Einzelvorrichtung oder als Bestandteil einer Verteilervorrichtung 22, die weiter unten beschrieben wird, grundsätzlich bekannt, weshalb auf eine detailliertere Beschreibung sämtlicher für die eigentliche Funktion notwendiger Komponenten bzw. Ausbildung einzelner Komponenten, wie z.B. das Saugband, an dieser Stelle verzichtet wird. Entscheidend ist, dass ein aus Fasermaterial 13 gebildeter Produktstrom 14 zunächst in Förderrichtung F gefördert und vom Saugband 19 angesaugt bzw. am Saugband 19 aufgeschauert wird. Der daraus gebildete Strang 11 wird dann mittels des Saugbandes 19 quer zur Förderrichtung F in Transportrichtung T abtransportiert.

Erfindungsgemäß ist innerhalb der Beschleunigungsstrecke 12 in Förderrichtung F des Produktstroms 14 vor der Düseneinheit 20 für jeden zu bildenden Strang 11 ein Teiler 23 zum Aufteilen des aus der Beschleunigungsstrecke 12 in den Kanal 16 strömenden Produktstroms 14 angeordnet. Innerhalb der Beschleunigungsstrecke 12 bedeutet, dass der Produktstrom 14 für jeden zu bildenden Strang 11 vor dem Eintritt in den jeweiligen Kanal 16 durch den Teiler 23 bereichsweise gesperrt ist, so dass das Ansaugen/Aufschauern des Fasermaterials 13 in einem Abschnitt des Saugbandes 19, in dem die Düseneinheit 20 mit der oder jeder Düse 21 angeordnet ist, unterbrochen ist. Mittels des Teilers 23 ist der aus der Förderrichtung F strömende Produktstrom 14 derart aufteilbar, dass ein Teil des Produktstroms 14 in Transportrichtung T des Saugbandes 19 vor der Düseneinheit 20 und ein anderer Teil des Produktstroms 14 hinter der Düseneinheit 20 durch das Saugband 19 ansaugbar ist.

Die im Folgenden beschriebenen Merkmale und Weiterbildungen stellen für sich betrachtet oder in Kombination miteinander bevorzugte Ausführungsformen der Erfindung dar.

Der Teiler 23 ist vorzugsweise keilförmig ausgebildet, derart, dass sich der Teiler 23 in Richtung der Düseneinheit 20, also in Förderrichtung F, verbreitert, so dass die Düseneinheit 20 vollständig abgedeckt ist. Diese Keilform des Teilers 23 ist z.B. der Figur 2 zu entnehmen. Selbstverständlich kann der Teiler 23 auch eine andere Form aufweisen, die jedoch jeweils eine Leitfunktion zu beiden Seiten der Düseneinheit 20 ermöglicht, so dass mindestens jede Düse 21 vor dem aus der Förderrichtung F strömenden Produktstrom 14 abgeschottet ist. Die Leitflächen 24, 25 des Teilers 23 können linear oder gekrümmt ausgebildet sein. In der Figur 1 ist zu erkennen, dass der Teiler 23 auch in der Dicke in Förderrichtung F zunehmend ausgebildet sein kann. Der Teiler 23 weist im Bereich des Kanals 16, also am in Förderrichtung F hinteren Ende, eine Dicke D auf, die mindestens der Breite B_{K} des Kanals 16 entspricht. Im Bereich des vorderen Endes des Teilers 23, also dem Bereich, an dem der Produktstrom 14 auf den Teiler 23 trifft, ist der Teiler 23 bündig, also absatzfrei mit der Beschleunigungsstrecke 12, die z.B. eine Düsenmulde aus einem einfachen Leitblech oder ein Saugschacht sein kann, angeordnet bzw. ausgebildet.

Sobald der Produktstrom 14 die Beschleunigungsstrecke 12 verlassen hat, befindet sich das Fasermaterial 13 in dem Kanal 16, wo es bereichsweise durch das Saugband 19 angesaugt wird. In diesem Kanal 16 ist die Düseneinheit 20 angeordnet. In Transportrichtung T des Saugbandes 19 bzw. des daran hängenden Fasermaterials 13 innerhalb des Kanals 16 vor der Düseneinheit 20 bzw. der oder jeder Düse 21 ist ein Abweiserelement 26 angeordnet. Dieses Abweiserelement 26 kann fest oder bewegbar in der oder an der Beschleunigungsstrecke 12 abgeordnet sein. Für den Fall, dass ein Abweiserelement 26 vorgesehen ist oder mehrere Abweiserelemente 26 nebeneinander oder in Reihe angeordnet sind, deckt der Teiler 23 nicht nur die Düseneinheit 20 sondern auch das oder jedes Abweiserelement 26 gegen den aus der Förderrichtung F strömenden Produktstrom 14 ab. Das Abweiserelement 26 ragt mindestens teilweise in den Kanal 16 hinein, derart, dass die oder jede Düse 21 mindestens teilweise in der Höhe und der Breite abgedeckt ist. Bevorzugt ist der Abstand des Abweiserelementes 26 zum Saugband 19 bzw. zum daran hängenden Strang 11 gleich oder kleiner als der Abstand der Düse 21 zum Saugband 19 bzw. zum daran hängenden Strang 11. Dadurch ist in der Höhe eine vollständige Abdeckung der oder jeder Düse 21 durch das Abweiserelement 26 gewährleistet. Zum Anpassen des Abstandes zum Saugband 19 kann das Abweiserelement 26 auch höhenverstellbar sein. In der Breite erstreckt sich jedes Abweiserelement 26 mindestens über einen Teil der Breite B_{K} des Kanals 16. Vorzugsweise erstreckt sich das Abweiserelement 26 quer zur Transportrichtung T nahezu über die gesamte Breite B_{K} des Kanals 16, also von Kanalwange 17 zu Kanalwange 18. In der beschriebenen Ausführungsform wird die der Beschleunigungsstrecke 12 zugewandte Kanalwange 18 als hintere Kanalwange definiert. Entsprechend ist die abgewandte Kanalwange 17 die vordere Kanalwange, wobei die Zuordnung "vorne" und "hinten" austauschbar ist.

Die Ausführungsform gemäß der Figuren 1 und 2 zeigt die Vorrichtung 10 ohne ein Abweiserelement 26 im Kanal 16. In den Figuren 3 bis 5 ist der Vorrichtung 10 jeweils ein Abweiserelement 26 zugeordnet. Beispielsweise kann das Abweiserelement 26 ein Federblech 27 sein (siehe z.B. Figur 3). Dieses Federblech 27 ist in der gezeigten Ausführung unterhalb des Kanals 16 befestigt. Dazu ist das Federblech 27 in Transportrichtung T geneigt. Das bedeutet, dass die auf das Federblech 27 treffenden Fasern in einer schräg nach oben weisenden Richtung an das Saugband 19 bzw. den daran hängenden Strang 11 bzw. Tabakkuchen (aufgeschauertes Fasermaterial) heran geführt werden. Die Neigung des Federblechs 27 entspricht bevorzugt der Neigung der Düse 21 und ist optional veränderbar. Die Ausbildung des Federbleches 27 sowie deren Anordnung und Position kann ebenfalls variieren.

In der Figur 4 ist das Abweiserelement 26 eine Andrückrolle 28. Diese Andrückrolle 28 ist bevorzugt aktiv um eine Rotationsachse R antreibbar bzw. angetrieben. Die Drehrichtung ist frei wählbar. Besonders bevorzugt ist jedoch ein Antrieb in Transportrichtung T, da in diesem Fall die im Kanal 16 umher fliegenden Fasern aktiv an das Saugband 19 bzw. den daran hängenden Strang 11 herangeführt werden. Zugleich wirkt die Andrückrolle 28 als Ausgleichselement, indem der bereits an dem Saugband 19 hängende Strang 11 geglättet wird. Selbstverständlich können Anordnung und Position der Andrückrolle 28 ebenfalls variieren.

Die oder jede Düse 21 ist in der Neigung verstellbar ausgebildet. Eine bevorzugte Neigung einer Düse 21 ist den Figuren 2 bis 5 zu entnehmen. Die Düse 21 ist dabei in einem in Transportrichtung T geneigten Winkel auf das Saugband 19 gerichtet, derart, dass das Aufbringen bzw. Aufsprühen der fließfähigen Stoffe schräg nach oben erfolgt. Die oder jede Düse 21 ist als separates Einzelelement einsetzbar. In der Figur 5 ist eine Ausführungsform dargestellt, bei der die Düse 21 in einen Düsenblock 29 integriert ist. Die Düse 21 kann in den Düsenblock 29 eingesteckt sein. Die Düse 21 kann aber auch durch eine Bohrung in dem Düsenblock 29 gebildet sein. Bevorzugt ist die oder jede Düse 21 als Kapillare ausgebildet. Der Düsenblock 29 ist optional verstellbar ausgebildet, und zwar wahlweise bezüglich der Höhe und/oder der Neigung. Dem Düsenblock 29 ist auf der der Antriebsrolle 28 zugewandten Seite ein Schabeelement 30 zugeordnet. Das Schabeelement 30 ist vorzugsweise einstückig mit dem Düsenblock 29 ausgebildet und weist einen Abschnitt auf, der an die Kontur der Andrückrolle 28 angepasst ist. Idealerweise ist zwischen dem Schabeelement 30 und der Andrückrolle 28 nur ein sehr kleiner Spalt 31 vorgesehen, so dass an der Andrückrolle 28 anhaftende Fasern oder dergleichen zwangsläufig bei der Rotation durch das Schabeelement 30 entfernt werden. Der Düsenblock 29 und die Andrückrolle 28 bilden eine Barriere für den Produktstrom 14. Genauer überbrückt das Schabeelement 30 den Abstand zwischen dem Düsenblock 29 und der Andrückrolle 28, so dass von unten in Förderrichtung F strömender Produktstrom 14 wirksam aus diesem Bereich ferngehalten wird. In der dargestellten Ausführungsform ist unterhalb des Düsenblocks 29 sowie der Andrückrolle 28 ebenfalls der Teiler 23 angeordnet. Der Düsenblock 29 kann integraler Bestandteil des Teilers 23 sein bzw. selbst als Teiler ausgebildet und eingerichtet sein. Unterhalb der vorderen Kanalwange 17 ist ein Abschnitt der Beschleunigungsstrecke 12 als eine Art Schwenk- bzw. Schiebeleiste 32 ausgebildet. Damit wird die Zugänglichkeit der Beschleunigungsstrecke 12 verbessert. In dieser Ausführungsform können sowohl die Düseneinheit 20 als auch das oder jedes Abweiserelement 26 sowie der Teiler 23 an der Schiebeleiste 32 angeordnet sein. Die Schiebeleiste 32 kann auch mit der vorderen Kanalwange 17 verbunden sein, so dass diese zusammen mit der Schiebeleiste 32 wegschwenk- oder wegschiebbar ausgebildet ist. In einer weiteren nicht dargestellten Ausführungsform kann in Transportrichtung T vor der Düseneinheit 20 auch ein Mittel zum Trimmen des bereits am Saugband 19 gebildeten Strangs 11 vorgesehen sein. Beispielsweise könnte die bereits am Saugband 11 hängende Aufschüttung mittels eines Paddelrads oder dergleichen getrimmt werden.

Bisher wurde die Vorrichtung 10 als Einzelvorrichtung beschrieben. Die Vorrichtung 10 kann jedoch Bestandteil einer im Folgenden beschriebenen und in Figur 6 dargestellten Verteilervorrichtung 22 zum Beschicken einer Strangmaschine der Tabak verarbeitenden Industrie sein, zu der sowohl Zigarettenstrangmaschinen als auch Filterstrangmaschinen gehören. Eine solche Verteilervorrichtung 22 umfasst zum Bilden von Tabaksträngen in Förderrichtung F des Produktstroms 14 ein Reservoir 33 zum Aufnehmen des Fasermaterials 13, eine Fördereinrichtung 34 zum Transportieren des Fasermaterials 13 aus dem Reservoir 33 in den Bereich eines Sichtmittels 35, das Sichtmittel 35 zum Sichten des Fasermaterials 13, eine an das Sichtmittel 35 anschließende Transportstrecke 36 zum Transportieren des gesichteten Fasermaterials 13 vom Sichtmittel 35 zu einem Stauschacht 37, den Stauschacht 37 zur Bildung eines Vorrats des Fasermaterials 13, eine am Ende des Stauschachtes 37 angeordnete Vereinzelungseinrichtung 38, sowie eine Vorrichtung 10 zum Bilden mindestens eines Strangs 11. Diese Vorrichtung 10 zum Bilden mindestens eines Strangs 11 ist erfindungsgemäß in der zuvor beschriebenen Weise ausgebildet und eingerichtet. Diese Verteilervorrichtung 22 kann weitere Komponenten, wie z.B. eine Zellradschleuse 39 unmittelbar vor dem Stauschacht 37, umfassen. Andere Verteilervorrichtungen 22, beispielsweise zum Bilden von Filtersträngen, sind ohne das oben genannte Sichtmittel 35 ausgebildet. Da solche Verteilervorrichtungen 22 in unterschiedlichen Ausführungen, z.B. mit einem Zick-Zack-Sichter, einem geraden Sichter oder ohne Sichter, sowie bezüglich des Aufbaus und der Funktionsweise grundsätzlich bekannt sind, wird auf eine detaillierte Beschreibung an dieser Stelle verzichtet.

Das Verfahrensprinzip wird anhand der Zeichnung im Folgenden näher erläutert: Über die Beschleunigungsstrecke 12 wird der aus Fasermaterial 13 gebildete Produktstrom 14 in Förderrichtung F gefördert. Der Produktstrom 14 wird dabei über eine Breite B_{B}, nämlich die Breite der Beschleunigungsstrecke 12, gleichmäßig in Richtung des Saugstrangförderers 15 gefördert und diesem über einen sich über die Breite B_{B} der Beschleunigungsstrecke 12 erstreckenden Kanal 16 zugeführt. Das Saugband 19 des Saugstrangförderers 15 saugt das Fasermaterial 13 an und bildet so einen Strang 11 mit in Transportrichtung T des Saugbandes 19 zunehmender Dicke. Dem an dem Saugband 19 hängenden Fasermaterial 13 wird vor dem Beenden der Strangbildung, also vor dem Austrittsbereich A aus der Vorrichtung 10, ein fließfähiger Stoff zugeführt. Beispielsweise kann dem Fasermaterial 13 Dextrin aufgesprüht werden. Die Position, an der der fließfähige Stoff aufgesprüht wird ist variabel. Bevorzugt wird der fließfähige Stoff bezogen auf die Breite B_{B} der Beschleunigungsstrecke 12 außermittig aufgesprüht, und zwar versetzt in Richtung des Startbereichs S am Saugband 19.

Erfindungsgemäß wird der Produktstrom 14 mit Erreichen des Kanals 16 oder kurz vor Erreichen des Kanals 16 für jeden zu bildenden Strang 11 aufgeteilt und um die Düseneinheit 20 herumgeleitet, so dass das Ansaugen des Fasermaterials 13 an das Saugband 19 bereichsweise unterbrochen ist. Anders ausgedrückt wird der Bereich der Düseneinheit 20 frei von Fasermaterial 13 gehalten. Mit anderen Worten wird ein Bereich bzw. eine Zone geschaffen, in der kein Fasermaterial 13 an das Saugband 19 gelangt, da dieser Bereich bzw. diese Zone durch den Teiler 23 abgeschirmt wird. Der Teiler 23 leitet die Teilströme des Produktstroms 14 in Transportrichtung T vor und hinter die Düseneinheit 20, so dass die oder jede Düse 21 den fließfähigen Stoff störungsfrei auf den bereits am Saugband 19 hängenden Fasermaterial 13 sprühen kann.

Besonders bevorzugt ist es, wenn die innerhalb des Kanals 16 umher fliegenden Fasern durch das Abweiserelement 26 von der oder jeder Düse 21 ferngehalten werden. Genauer werden die im Kanal 16 in Transportrichtung T vor der Düseneinheit 20 befindlichen Fasern durch das Abweiserelement 26 an das Saugband 19 bzw. den daran hängenden Strang 11 gelenkt. Optional kann der bereits am Saugband 19 hängende Strang 11 vor dem Erreichen der oder jeder Düse 21 durch das Abweiserelement 26 noch geglättet werden. Ein weiterer optionaler Verfahrensschritt sieht vor, dass der bereits am Saugband 19 hängende Strang 11 vor dem Erreichen der oder jeder Düse 21 getrimmt wird. Dadurch erreicht ein vorgetrimmter und ebener Strang 11 die Düseneinheit 20, so dass ein gleichmäßiges Aufbringen des fließfähigen Stoffes gewährleistet ist. Insbesondere kann die oder jede Düse 21 dadurch näher an den bereits am Saugband 19 aufgeschütteten Tabakkuchen positioniert werden.

## Patentansprüche

1. Vorrichtung (10) zum Bilden mindestens eines Strangs (11) der Tabak verarbeitenden Industrie, umfassend eine Beschleunigungsstrecke (12) zum Fördern eines aus Fasermaterial (13) bestehenden Produktstroms (14) in Förderrichtung F an mindestens einen Saugstrangförderer (15), einen in Förderrichtung F am Ende der Beschleunigungsstrecke (12) ausgebildeten und sich mindestens über die Breite der Beschleunigungsstrecke (12) erstreckenden Kanal (16), der zu beiden Längsseiten durch eine Kanalwange (17, 18) begrenzt wird, mindestens einen Saugstrangförderer (15), wobei ein Saugband (19) des Saugstrangförderers (15) den Kanal (16) nach oben hin begrenzt und in Transportrichtung T, die quer zur Förderrichtung F verläuft, angetrieben ist, sowie eine Düseneinheit (20), die mindestens eine in den Kanal (16) hineinragende Düse (21) zum Aufbringen von fließfähigen Stoffen auf das am Saugband (19) hängende Fasermaterial (23) umfasst, **dadurch gekennzeichnet, dass** innerhalb der Beschleunigungsstrecke (12) in Förderrichtung F des Produktstroms (14) vor der Düseneinheit (20) für jeden zu bildenden Strang (11) ein Teiler (23) zum Aufteilen des aus der Beschleunigungsstrecke (12) in den Kanal (16) strömenden Produktstroms (14) angeordnet ist, wobei der Teiler (23) keilförmig ausgebildet ist, derart, dass sich der Teiler (23) in Richtung der Düseneinheit (20) verbreitert, so dass die Düseneinheit (20) vollständig abgedeckt ist.

2. Vorrichtung nach Anspruch 1, **dadurch gekennzeichnet, dass** in Transportrichtung T des Strangs (11) innerhalb des Kanals (16) vor der oder jeder Düse (21) ein Abweiserelement (26) angeordnet ist.

3. Vorrichtung nach Anspruch 2, **dadurch gekennzeichnet, dass** der Abstand des Abweiserelementes (26) zum Saugband (19) gleich oder kleiner ist als der Abstand der Düse (21) zum Saugband (19).

4. Vorrichtung nach Anspruch 2 oder 3, **dadurch gekennzeichnet, dass** sich das Abweiserelement (26) quer zur Transportrichtung T nahezu über die gesamte Breite des Kanals (16) erstreckt.

5. Vorrichtung nach einem der Ansprüche 2 bis 4, **dadurch gekennzeichnet, dass** das Abweiserelement (26) höhenverstellbar ausgebildet ist.

6. Vorrichtung nach einem der Ansprüche 2 bis 5, **dadurch gekennzeichnet, dass** das Abweiserelement (26) ein Federblech (27) ist.

7. Vorrichtung nach einem der Ansprüche 2 bis 5, **dadurch gekennzeichnet, dass** das Abweiserelement (26) eine Andrückrolle (28) ist.

8. Vorrichtung nach Anspruch 7, **dadurch gekennzeichnet, dass** die Andrückrolle (28) angetrieben ist.

9. Vorrichtung nach einem der Ansprüche 1 bis 8, **dadurch gekennzeichnet, dass** die oder jede Düse (21) in der Neigung verstellbar ist.

10. Vorrichtung nach einem der Ansprüche 7 bis 9, **dadurch gekennzeichnet, dass** die oder jede Düse (21) in einen Düsenblock (29) integriert ist, der auf der der Andrückrolle (28) zugewandten Seite ein Schabeelement (30) aufweist.

11. Verteilervorrichtung (22) zum Beschicken einer Strangmaschine der Tabak verarbeitenden Industrie mit einem aus Fasermaterial (13) bestehenden Produktstrom (14), umfassend in Förderrichtung F des Produktstroms (14) ein Reservoir (33) zum Aufnehmen des Fasermaterials (13), eine Fördereinrichtung (34) zum Transportieren des Fasermaterials (13) aus dem Reservoir (33) in eine Transportstrecke (36) zum Transportieren des Fasermaterials (13) zu einem Stauschacht (37), den Stauschacht (37) zur Bildung eines Vorrats des Fasermaterials (13), eine am Ende des Stauschachtes (37) angeordnete Vereinzelungseinrichtung (38), sowie eine Vorrichtung (10) zum Bilden mindestens eines Strangs (11), **dadurch gekennzeichnet, dass** die Vorrichtung (10) zum Bilden mindestens eines Strangs (11) nach einem der Ansprüche 1 bis 10 ausgebildet ist.

## Claims

1. Apparatus (10) for forming at least one rod (11) of the tobacco-processing industry, comprising an acceleration section (12) for conveying a product flow (14) composed of fibre material (13) in conveying direction F to at least one suction rod conveyor (15), a channel (16) formed in conveying direction F at the end of the acceleration section (12) and extending at least over the width of the acceleration section (12), which channel (16) is restricted on both longitudinal sides by a channel cheek (17, 18), at least one suction rod conveyor (15), wherein a suction tape (19) of the suction rod conveyor (15) restricts the channel (16) towards the top and is driven in transport direction T, which runs transverse to conveying direction F, as well as a nozzle unit (20) which comprises at least one nozzle (21) projecting into the channel (16) for applying free-flowing substances onto the fibre material (23) stuck to the suction tape (19), **characterised in that** a divider (23) for dividing the product flow (14) flowing out of the acceleration section (12) into the channel (16) is arranged upstream of the nozzle unit (20) in conveying direction F of the product flow (14) within the acceleration section (12) for each rod (11) to be formed, wherein the divider (23) is formed to be wedge-shaped in such a manner that the divider (23) becomes wider in the direction of the nozzle unit (20) so that the nozzle unit (20) is fully covered.

2. Apparatus according to claim 1, **characterised in that** a deflector element (26) is arranged upstream of the or each nozzle (21) in transport direction T of the rod (11) within the channel (16).

3. Apparatus according to claim 2, **characterised in that** the distance of the deflector element (26) from the suction tape (19) is equal to or smaller than the distance of the nozzle (21) from the suction tape (19).

4. Apparatus according to claim 2 or 3, **characterised in that** the deflector element (26) extends transverse to transport direction T almost over the entire width of the channel (16).

5. Apparatus according to any one of claims 2 to 4, **characterised in that** the deflector element (26) is formed to be height-adjustable.

6. Apparatus according to any one of claims 2 to 5, **characterised in that** the deflector element (26) is a spring-steel plate (27).

7. Apparatus according to any one of claims 2 to 5, **characterised in that** the deflector element (26) is a pressure roller (28).

8. Apparatus according to claim 7, **characterised in that** the pressure roller (28) is driven.

9. Apparatus according to any one of claims 1 to 8, **characterised in that** the or each nozzle (21) has an adjustable inclination.

10. Apparatus according to any one of claims 7 to 9, **characterised in that** the or each nozzle (21) is integrated into a nozzle block (29) which has a scraper element (30) on the side facing the pressure roller (28).

11. Distributor apparatus (22) for feeding a rod maker of the tobacco-processing industry with a product flow (14) composed of fibre material (13), comprising, in conveying direction F of the product flow (14), a reservoir (33) for receiving the fibre material (13), a conveying apparatus (34) for transporting the fibre material (13) from the reservoir (33) into a conveying section (36) for transporting the fibre material (13) to a bulking chute (37), the bulking chute (37) for forming a supply of the fibre material (13), a spreader device (38) arranged at the end of the bulking chute (37), as well as an apparatus (10) for forming at least one rod (11), **characterised in that** the apparatus (10) for forming at least one rod (11) is formed according to any one of claims 1 to 10.

## Revendications

1. Dispositif (10) de formation d'au moins un boudin (11) de l'industrie de transformation du tabac, comprenant une zone d'accélération (12) destinée à transporter un courant de produit (14) constitué d'un matériau fibreux (13) dans une direction de transport F sur au moins un transporteur de boudins par aspiration (15), un canal (16), réalisé dans la direction de transport F à l'extrémité de la zone d'accélération (12) et s'étendant au moins sur la largeur de la zone d'accélération (12), qui est délimité sur ses deux côtés longitudinaux par une paroi de canal (17, 18), au moins un transporteur de boudins par aspiration (15), une bande d'aspiration (19) du transporteur de boudins par aspiration (15) délimitant le canal (16) vers le haut et étant entraînée dans la direction de transport T qui est perpendiculaire à la direction de transport F, ainsi qu'une unité de buses (20), qui comprend au moins une buse (21) pénétrant dans le canal (16) et destinée à appliquer des substances fluides sur le matériau fibreux (23) qui pend de la bande d'aspiration (19), **caractérisé en ce qu'**à l'intérieur de la zone d'accélération (12), dans la direction de transport F du courant de produit (14), en avant de l'unité de buses (20), pour chaque boudin (11) à former est disposé un séparateur (23) permettant de diviser le courant de produit (14) s'écoulant dans le canal (16) en provenance de la zone d'accélération (12), le séparateur (23) étant conçu en forme de coin de façon telle que le séparateur (23) s'élargit dans la direction de l'unité de buses (20), de telle sorte que l'unité de buses (20) est complètement recouverte.

2. Dispositif selon la revendication 1, **caractérisé en ce qu'**un élément déflecteur (26) est disposé dans la direction de transport T du boudin (11) à l'intérieur du canal (16) en avant de la buse ou de chaque buse (21).

3. Dispositif selon la revendication 2, **caractérisé en ce que** la distance de l'élément déflecteur (26) à la bande d'aspiration (19) est inférieure ou égale à la distance de la buse (21) à la bande d'aspiration (19).

4. Dispositif selon la revendication 2 ou 3, **caractérisé en ce que** l'élément déflecteur (26) s'étend transversalement à la direction de transport T, sur la presque totalité de la largeur du canal (16).

5. Dispositif selon l'une des revendications 2 à 4, **caractérisé en ce que** l'élément déflecteur (26) est conçu de façon à être réglable en hauteur.

6. Dispositif selon l'une des revendications 2 à 5, **caractérisé en ce que** l'élément déflecteur (26) est une tôle souple (27).

7. Dispositif selon l'une des revendications 2 à 5, **caractérisé en ce que** l'élément déflecteur (26) est un galet presseur (28).

8. Dispositif selon la revendication 7, **caractérisé en ce que** le galet presseur (28) est entraîné.

9. Dispositif selon l'une des revendications 1 à 8, **caractérisé en ce que** la buse ou chaque buse (21) est réglable en inclinaison.

10. Dispositif selon l'une des revendications 7 à 9, **caractérisé en ce que** la buse ou chaque buse (21) est intégrée dans un bloc de buses (29) qui comprend un élément racleur (30) sur le côté dirigé vers le galet presseur (28).

11. Dispositif répartiteur (22) destiné à alimenter une machine de formation de boudins de l'industrie de transformation du tabac en courant de produit (14) constitué d'un matériau fibreux (13), comprenant dans la direction de transport F du courant de produit (14) un réservoir (33) permettant de recevoir le matériau fibreux (13), un dispositif de transport (34) destiné à transporter le matériau fibreux (13) du réservoir (33) dans une zone de transport (36) destinée au transport du matériau fibreux (13) vers une trémie d'accumulation (37), la trémie d'accumulation (37) permettant de former une réserve du matériau fibreux (13), un dispositif d'individualisation (38) disposé à l'extrémité de la trémie d'accumulation (37), ainsi qu'un dispositif (10) destiné à former au moins un boudin (11), **caractérisé en ce que** le dispositif (10) destiné à former au moins un boudin (11) est conçu selon l'une des revendications 1 à 10.
